# FASCICULE DE BREVET EUROPEEN

(11) **EP 0 275 859 B1**
(45) Date de publication et mention de la délivrance du brevet: **05.06.1991**
(21) Numéro de dépôt: 87870201.8
(22) Date de dépôt: 22.12.1987
(51) Int. Cl.: C21B 9/10, F28D 17/00, F27B 3/26

(54) **Réchauffeur de gaz sous pression**
Druckgasvorwärmer
Pressure gas preheater

(30) Priorité: 23.12.1986 BE 6048285
(43) Date de publication de la demande: 27.07.1988
(73) Titulaire: DISTRIGAZ Société anonyme dite:, B-1040 Bruxelles (BE)
(72) Inventeur: Ribesse, Jacques, B-1160 Bruxelles (BE)
(74) Mandataire: Pirmolin, Guy Jean

(56) Documents cités:
- DE-A- 1 812 366
- DE-B- 1 180 382
- GB-A- 1 281 782
- GB-A- 1 288 167
- GB-A- 1 322 656
- US-A- 2 863 644

## Description

La présente invention est relative à un dispositif de chauffage de fluides gazeux divers tels que air, vapeur, oxygène, gaz réducteurs, gaz de haut fourneau, etc., jusqu'à des températures très élevées, par exemple 1400-1500°C, sous pression allant jusqu'à 40 bars et en fourniture continue.

Elle est destinée à des applications telles que fours industriels de traitement thermique, élaboration de gaz de synthèse, injection de gaz réducteurs en fours à cuve ou réchauffeur de vent (cowper) ou de gaz de haut fourneau.

Ce procédé est basé sur le principe de l'échange régénératif des gaz par passage alterné et périodique des gaz issus de la phase chauffage et des gaz à réchauffer (produits de combustion issus de brûleurs associés) sur une masse thermique, avec une périodicité courte. L'appareil ne comporte pas de vannes fonctionnant à température élevée et fournit un débit continu de gaz chaud.

Le procédé de réchauffage d'air par échange régénératif est bien connu dans l'industrie depuis très longtemps. On connaît par exemple les cowpers, les fours de fusion de verre, les fours Martin-Siemens, etc...

D'autres systèmes ont déjà été proposés pour réchauffer des fluides gazeux. On connaît notamment un procédé de réchauffage régénératif de gaz réformé destiné à l'injection dans les fours à cuve décrit dans le brevet belge n° 755.952 du 9/9/1970, de même qu'un dispositif de chauffage de fluides gazeux décrit dans le brevet belge n° 767.786 du 27/5/1971. Ces deux systèmes comportent deux chambres garnies de matériaux d'échange de chaleur à fonctionnement continu pour le réchauffage de gaz réformés; ces chambres ne sont pas pourvues de vannes chaudes séparant les deux chambres et la séparation des phases est assurée par une légère différence de pression entre celles-ci.

Un autre procédé a été décrit dans le brevet anglais n° 1,288,167 du 25/2/1970, comportant un système d'échange régénératif cyclique à deux cuves pour le réchauffage de vapeur en continu. Ce système comporte des vannes de séparation des deux réacteurs du côté chaud. Ces réacteurs fonctionnent à pression différente (phase combustion, phase réchauffage de la vapeur) et comportent un dispositif d'équilibrage des pressions au moment des inversions afin d'assurer la continuité du débit de vapeur.

Les divers procédés de réchauffage de gaz à haute température par échange régénératif existant à ce jour comportent des inconvénients et notamment:
- la présence nécessaire de vannes ou dispositifs de séparation des réacteurs côté haute température, ce qui limite pour raisons technique et de sécurité les applications et le niveau thermique (impossiblité d'application aux gaz inflammables, emploi restreint aux basses pressions, fuites aux joints,...)
- le fonctionnement des deux phases du procédé régénératif à deux pressions différentes pour raison énergétique, ce qui donne des contraintes dynamiques et thermiques importantes dans les matériaux et appareils;
- un cycle long lié à la durée de vie des vannes d'inversion à haute température, d'où l'importance des masses thermiques d'échange de chaleur et le coût élevé du système;
- la présence de plusieurs réacteurs raccordés par des conduites et vannes résistant à haute température, d'où la présence de contraintes permanentes en dilatation.

La présente invention, constituée par un réchauffeur de gaz à très haute température et sous pression, remédie aux inconvénients cités ci-dessus:
- Elle permet le réchauffage de gaz divers, air, vapeur, gaz réducteurs, hydrogène, gaz de haut fourneau.
- Elle comporte une seule enceinte comportant deux zones internes fonctionnant à la même pression, le système est continu.
- La consommation d'énergie pour la compression de l'air de combustion est négligeable et indépendante de la pression grâce à la récupération par turbine de détente de l'énergie contenue dans les gaz brûlés.
- Elle permet de réchauffer des gaz à des pressions pouvant atteindre 40 bars (gaz de synthèse).
- Elle présente un cycle très court qui permet une diminution considérable des masses en jeu et de l'investissement.

La description qui suit est destinée à mettre en évidence les caractéristiques de l'invention. (Figure unique).

L'appareil comporte un réacteur vertical (1) dont les parois sont garnies intérieurement de matériaux réfractaires et isolants (2) et contenant des masses thermiques (3), par exemple des sphères en alumine ou autres formes et matériaux appropriés transférant la chaleur.

Le réacteur est équipé de brûleurs (10) (10′) placés de part et d'autre de la zone médiane. Au centre du réacteur se trouve un conduit de collecte des gaz chauds (15), raccordé à la canalisation (6) isolée débitant en continu le gaz chaud sous pression.

Des vannes étanches (5) (5′) (9) (9′) (12) (12′) (13) (13′) permettent aux flux gazeux à température faible d'être dirigés ou extraits de l'une ou l'autre des extrémités froides du réacteur; elles sont contrôlées par un dispositif à séquence périodique.

Enfin des dispositifs de régulation et de mesure contrôlent les différents flux de gaz _ gaz à réchauffer, air et gaz combustible, gaz de combustion _ suivant une procédure faisant partie de l'invention.

Vis-à-vis des réalisations connues de réchauffeur régénératif de gaz, le réchauffeur objet de l'invention, constitué d'une seule enceinte, comprend des moyens pour mettre sous pression identique, d'une part le gaz à chauffer et d'autre part l'aire de combustion, des moyens pour contrôler d'une part le débit du gaz à chauffer et le débit d'air de combustion, et d'autre part le débit des gaz brûlés de façon à éviter la pollution du gaz à réchauffer par les gaz brûlés sans mettre en oeuvre des moyens d'obturation; dans une modalité avantageuse, le réchauffeur est également pourvu de moyens pour purger l'enceinte des gaz de combustion résiduels au moment des inversions, de moyens de surpression de l'air de combustion; en cas de fonctionnement sous pression supérieure à 2 bars, le réchauffeur peut avantageusement être pourvu de moyens de détente des gaz brûlés permettant de récupérer l'énergie.

Le système fonctionne dès lors sous pression de la façon suivante: Le gaz à réchauffer sous pression (4), à débit contrôlé, est dirigé vers l'une des extrémités de l'enceinte (1), par exemple par ouverture de la vanne (5′), il traverse la masse thermique (3) où il s'échauffe progressivement en prélevant la chaleur de cette masse.

A la partie médiane du réacteur, le gaz chaud est recueilli dans le collecteur périphérique (15) et est transféré vers le conduit de gaz chaud (6) et vers l'utilisation.

Pendant cette opération de chauffage de gaz dans la zone supérieure de l'enceinte, on procède simultanément à la fourniture de chaleur à la masse thermique logée dans la zone inférieure de l'enceinte. Pour cela, on procède à la combustion de gaz (11) et d'air (7) en débit contrôlé dans les brûleurs (10) placés en périphérie de la zone médiane inférieure de l'enceinte (1) au moyen des vannes (12) et (9) ouvertes. La combustion se développe dans la masse thermique en face des brûleurs (10) et les gaz de combustion traversent l'enceinte (1) depuis la partie médiane vers le bas en réchauffant les masses thermiques (3) dont la température très élevée au centre est progressivement abaissée vers les extrémités de l'enceinte.

Les gaz de combustion quittent l'enceinte (1) au moyen de la vanne (13) ouverte et sont dirigés vers la cheminée via un moyen de contrôle de débit et une turbine de détente (14).

Selon l'invention, les parties supérieure et inférieure de l'enceinte (1) sont en communication directe à la partie centrale, sans séparation des phases chauffage et combustion par vannes chaudes. Il n'y a toutefois pas mélange de gaz réchauffé en provenance d'un côté de l'enceinte avec du gaz de combustion issu de l'autre côté grâce au fait que l'on contrôle le débit des gaz brûlés extraits de l'enceinte vers la cheminée de telle sorte que la quantité correspond à celle qui résulte de la combustion du gaz et de l'air issus des brûleurs.

Après un temps normalement compris entre 1 et 5 minutes, les circuits sont inversés: on dirige le gaz à réchauffer vers l'autre extrémité de l'enceinte (1) par ouverture de la vanne (5) et fermeture de la vanne (5′); de même on démarre la combustion aux brûleurs (10′) situés dans la partie médiane supérieure de l'enceinte par ouverture de (9′) et (12′) et fermeture de (9) et (12). De plus, les gaz de combustion sont évacués de l'enceinte côté supérieur par ouverture de (13′) et fermeture de (13). Il s'agit d'un système cyclique avec production continue de gaz chauds.

Au moment de l'inversion du système, le volume interne d'un côté de l'enceinte est rempli de gaz de combustion qu'il est nécessaire de purger pour éviter d'envoyer ce gaz, à l'inversion, dans le collecteur de gaz chaud. A cet effet, de suite après la fermeture des vannes (9) et (12) fermées préalablement à l'inversion, on injecte pendant un temps très court, par exemple 0,5 à 5 secondes suivant le niveau de pression, et par un conduit et une vanne raccordés aux brûleurs (10) (10′) une certaine quantité de gaz froid à réchauffer. Ce gaz de balayage élimine ainsi, avant inversion du système, les gaz brûlés résiduels. En cas de réchauffage d'air, cette procédure est simplifiée par purge à l'air de combustion, gaz brûleur fermé (12′) ou (12). De même, on peut récupérer le volume de gaz à réchauffer contenu dans la partie supérieure (ou inférieure) de l'enceinte au moment de l'inversion en l'envoyant, pendant quelques secondes, dans un réservoir (16) à pression réduite localisé dans le circuit de la cheminée avant l'ouverture de la vanne (13′) ou (13) après le démarrage des brûleurs, ceci dans le cas où le gaz à réchauffer a une valeur économique élevée, par exemple hydrogène ou gaz réducteur.

La partie centrale de l'enceinte est également garnie de masses thermiques supplémentaires placées entre les brûleurs, jouant un rôle de stabilisation de température.

L'appareil, qui fait partie de la famille des systèmes à régénération, fonctionne à pression constante dans les deux zones de l'enceinte, ce qui améliore la résistance aux contraintes thermiques et dynamiques élevées de ces systèmes.

Le dispositif de réchauffage de gaz sous pression qui fait l'objet de la présente invention a un fonctionnement à cycle cour (1 à 5 minutes), ce qui limite fortement le volume de masses thermiques et le coût du système.

Son fonctionnement est possible sous des pressions allant jusqu'à 40 bars, car les parties de l'enceinte sont sous pression constante, sans effet de dilatation différentielle.

Les dispositifs de purge sont tels qu'ils évitent le mélange des gaz à réchauffer et des gaz de combustion au moment de l'inversion.

Enfin, le réchauffeur permet de réchauffer tous types de gaz, y compris les gaz combustibles ou réactifs (hydrogène, gaz réducteurs, gaz de haut fourneau,...) à haute température inaccessible aux procédés conventionnels.

## Revendications

1. Dispositif de chauffage de gaz à haute température, fournissant le gaz chaud sous pression en continu par système régénératif alterné dans une enceinte unique verticale garnie entièrement de masses thermiques, comprenant des moyens pour mettre sous pression identique d'une part le gaz à réchauffer et d'autre part l'air de combustion, et des moyens pour contrôler d'une part le débit de gaz à réchauffer, le débit d'air de combustion et d'autre part le débit de gaz brûlés extraits.

2. Dispositif tel que revendiqué ci-dessus, caractérisé en ce qu'il comporte en outre un système pour purger le réacteur des gaz résiduels au moment de l'inversion.

3. Dispositif tel que décrit dans l'une ou l'autre des revendications 1 et 2 ci-dessus, caractérisé en ce qu'il est équipé d'une turbine de détente des gaz brûlés.

4. Dispositif tel que décrit dans l'une ou l'autre des revendications 1 à 3, caractérisé en ce qu'il est équipé de moyens pour régler l'extraction des gaz brûlés en fonction des débits de gaz combustible et d'air de combustion.

5. Dispositif de chauffage de gaz suivant l'une ou l'autre des revendications 1 à 4, caractérisé en ce qu'il est équipé de brûleurs fonctionnant sous pression et résistant aux sollicitations thermiques et méchaniques sévères et au rayonnement de chaleur.

## Patentansprüche

1. Vorrichtung zum Erhitzen von Gasen auf erhöhte Temperatur, wobei man das heiße Gas unter Druck kontinuierlich mittels eines alternierenden Regenerationssystems einem senkrechten, vollständig mit Heizmassen versehenen Einzelgefäß zuführt, welche Mittel umfaßt, um einerseits das zu erhitzende Gas und andererseits die Verbrennungsluft unter den gleichen Druck zu setzen, sowie Mittel, um einerseits die Strömungsrate des zu erhitzenden Gases, die Strömungsrate der Verbrennungsluft und andererseits die Strömungsrate der abgezogenen verbrannten Gase zu regulieren.

2. Vorrichtung nach dem obigen Anspruch, dadurch gekennzeichnet, daß sie weiterhin ein System umfaßt, um den Reaktor zum Zeitpunkt der Umkehrung von Restgasen zu entleeren.

3. Vorrichtung nach Anspruch 1 oder 2, dadurch gekennzeichnet, daß sie mit einer Turbine zum Entspannen der verbrannten Gase ausgestattet ist.

4. Vorrichtung nach einem der Ansprüche 1 bis 3, dadurch gekennzeichnet, daß sie mit Mitteln zur Regulierung des Abzugs der verbrannten Gase in Abhängigkeit von den Strömungsraten des Verbrennungsgases und der Verbrennungsluft ausgestattet ist.

5. Vorrichtung zum Erhitzen von Gasen nach einem der Ansprüche 1 bis 4, dadurch gekennzeichnet, daß sie mit unter Druck arbeitenden und gegen starke thermische und mechanische Beanspruchung und Hitzestrahlung stabilen Brennern ausgestattet ist.

## Claims

1. Device for heating gas to high temperature, continuously supplying the hot gas under pressure by an alternate regenerating system in a single vertical vessel packed entirely with thermal masses, comprising means for applying identical pressure to, on the one hand, the gas to be heated and, on the other hand, the combustion air, and means for controlling, on the one hand, the flow rate of gas to be heated, the flow rate of combustion air, and, on the other hand, the flow rate of the extracted burnt gases.

2. Device such as claimed above, characterised in that it additionally comprises a system for purging the reactor of residual gases at the time of inversion.

3. Device such as described in either of Claims 1 and 2 above, characterised in that it is equipped with a turbine for decompressing the burnt gases.

4. Device such as described in any one of Claims 1 to 3, characterised in that it is equipped with means for regulating the extraction of the burnt gases as a function of the flow rates of fuel gas and combustion air.

5. Device for heating gas according to any one of Claims 1 to 4, characterised in that it is equipped with burners operating under pressure and resistant to severe thermal and mechanical stresses and to heat radiation.
